# EUROPÄISCHE PATENTSCHRIFT

(11) **EP 1 843 867 B1**
(45) Veröffentlichungstag und Bekanntmachung des Hinweises auf die Patenterteilung: **08.09.2010**
(21) Anmeldenummer: 06829587.2
(22) Anmeldetag: 14.12.2006
(51) Int. Cl.: B22D 11/103, B22D 41/12

(54) **VERTEILERRINNENWAGEN MIT EINER HUBEINRICHTUNG FÜR EINE VERTEILERRINNE**
TUNDISH CAR COMPRISING A LIFTING MECHANISM FOR A TUNDISH
CHARIOT DISTRIBUTEUR DOTÉ D'UN DISPOSITIF DE LEVAGE POUR CANAL DE DISTRIBUTION

(30) Priorität: 31.01.2006 DE 102006004308
(43) Veröffentlichungstag der Anmeldung: 17.10.2007
(73) Patentinhaber: SMS Siemag AG, 40237 Düsseldorf (DE)
(72) Erfinder: THEIS, Richard, 53520 Senscheid (DE); HECKEN, Hans, Jürgen, 53520 Schuld (DE)
(74) Vertreter: Klüppel, Walter
(86) Internationale Anmeldenummer: PCT/EP2006/012024
(87) Internationale Veröffentlichungsnummer: WO 2007/087864

(56) Entgegenhaltungen:
- EP-A1- 1 457 282
- EP-B1- 0 940 205
- DE-A1- 2 306 095
- US-A1- 4 678 167

## Beschreibung

Die Erfindung betrifft einen Verteilerrinnenwagen mit einer Hubeinrichtung für eine Verteilerrinne, der auf einer Gießbühne, wobei der Verleilerrinnenwagen über einer Stranggießkokille einer Stranggießmaschine für flüssige Gießmetalle, wie bspw. für flüssige Stahlwerkstoffe, auf einem Schienenpaar verfahrbar und einstellbar ist, insbesondere für Mehr-Stranggieß-Anlagen, wobei die Verteilerrinne mittels geregelten elektromechanischen oder hydraulischen Hubvorrichtungen auf einem Fahrrahmen heb- und senkbar aufgestützt ist.

Es sind Verteilerrinnenwagen mit elektromechanischen (motorangetriebenen Spindeln) bekannt, die vier Hubvorrichtungen tragen (DE 25 57 769 A1 oder EP 0 940 205 B1). Die vier Hubvorrichtungen müssen zeit- und weggleiche Bewegungen einhalten. In einer Ausführungsform der vier Hubvorrichtungen als hydraulische Kolben-Zylinder-Antriebe müssen ebenfalls zeit- und weggleiche Bewegungen eingehalten werden. Für deren Regelung ist damit eine aufwändige Gleichlauf-Regelung notwendig. Bei Versagen der Gleichlauf-Regelung bzw. Steuerung treten Schiefstellungen der Verteilerrinne auf und gefährden nicht nur das Personal, sondern auch die Stranggieß-Anlage.

Der Erfindung liegt die Aufgabe zugrunde, für die Hubvorrichtungen eine vierfache Anordnung und die komplizierte Gleichlauf-Regelung bzw. -Steuerung zu vermeiden und mehr Sicherheit für das Personal bei einer erheblichen Vereinfachung der Konstruktion und Senkung der Investitionskosten zu erzielen.

Die gestellte Aufgabe wird erfindungsgemäß dadurch gelöst, dass der ein- oder beidseitig mit Fahrantrieben ausgestattete und jeweils aus gleichlangen Längs-und Querträgem gebildete Fahrrahmen zwischen zwei Querträgem nur einen einzigen Hubträger für die Verteilerrinne aufnimmt, der jeweils mittels paarweisen Armen auf paarweise angeordneten, seitlichen Stützlagern an nur zwei Hubvorrichtungen aufliegt, die jeweils auf den Längsträgern des Fahrrahmens angeordnet und befestigt sind. Die Vorteile sind, dass nur ein Paar hydraulische Hubvorrichtungen erforderlich ist und nur ein Hubträger für die Verteilerrinne. Eine bekannte, bisherige Gleichlaufregelung ist daher nicht mehr notwendig. Die gleichzeitige Beaufschlagung der Kolben-Zylinder-Antriebe kann durch einfachere Mittel ausreichend genau ausgeführt werden.

Eine Ausgestaltung sieht vor, dass die Stützlager an den Hubvorrichtungen aus gleichachsigen Rollen bestehen. Diese Bauweise vereinfacht die Konstruktion erheblich und erleichtert eine Verstellung des Hubträgers.

Eine andere Weiterbildung besteht darin, dass an den beiden, aus hydraulischen Kolben-Zylinder-Antrieben bestehenden Hubvorrichtungen jeweils an dem Zylindergehäuse die Stützlager vorgesehen sind.

Weiterhin ist vorgesehen, dass eine im Hubträger längs verlaufende Wippe für die Verteilerrinne in dem quer verlaufenden Hubträger eine Losseite bildet und dass der Hubträger symmetrisch paarweise Auflagerstellen für die Verteilerrinne aufweist. Dadurch können während der Betriebszeit auftretende Verformungen der Verteilerrinne ausgeglichen werden. Außerdem wird eine symmetrische Krafteinleitung gewährleistet.

Andere Merkmale bestehen darin, dass die im Hubträger auf der Losseite aufliegende Wippe beidendig über eine federnde Lagerung im Hubträger aufgestützt ist. Eine elastische Anpassung der Lage der Verteilerrinne nach längerer Betriebszeit wird dadurch ermöglicht.

Die Lagerung der Wippe und eine Kraftübertragung zur Änderung der Lage erfolgt nach anderen Merkmalen dadurch, dass die Wippe um eine parallel zu den Querträgem verlaufende Querachse auf der Losseite im Hubträger schwenkbar ist. Dadurch kann eine Kraftübertragung durch eine Verbindungsstange zur Festseite geschaffen werden.

Von besonderer Bedeutung ist nach einer Weiterentwicklung, dass die zwei hydraulischen Hubvorrichtungen (Kolben-Zylinder-Antriebe) anstelle einer hydraulischen Gleichlaufregelung bzw. -Steuerung mit einem hydraulischen Mengenteiler in einer gemeinsamen Zuleitung verbunden sind. Dadurch kann die bisherige Problematik einer hydraulischen Gleichlaufregelung weitgehend eliminiert werden. Mit einem Mengenteiler sind nur geringe Toleranzen verbunden, die im vorliegenden Fall ca. 2 % (Gleichlauftoleranz) betragen und einen sicheren Betrieb gewährleisten. Auf einen Hubweg von bspw. 650 mm umgerechnet, beträgt die Abweichung nur 26 mm, die jedoch bei Kalibrierung in unterer und oberer Stellung sich als tragbar erwiesen hat. Außerdem kann eine zusätzliche Wegüberwachung mittels in den Zylindern eingebauten Weggebern ausreichend Sicherheit bieten. Dadurch bleibt die Abweichung von 2% pro Hub immer gleich und schaukelt sich nicht auf.

Der Mengenteiler besteht aus elektromagnetisch gesteuerten Ventilen. Dadurch ist eine wiederholbare Regelung oder Steuerung pro Hub gegeben.

Nach weiteren Merkmalen kann eine Zusatzfunktion durch eine Ergänzung des Grundkonzepts geschaffen werden in der Art, dass die Auflagerstellen am Hubträger für die Verteilerrinne mit definierter Lasteinleitung über Kraftmessdosen als Wiegeeinrichtung dienen.

Es kann dazu eine alternative Wiegeeinrichtung geschaffen werden, indem als Wiegeeinrichtung der in den Zylindern der hydraulischen Hubvorrichtungen auftretende Druck gemessen und über eine Umrechnung das VerteilerrinnenGewicht bestimmbar ist.

Die Beeinflussung der Lage der Verteilerrinne kann nach anderen Merkmalen dadurch erfolgen, dass eine an dem Hubträger auf der Festseite befestigte und auf einer Schienenseite vorgesehene Justiereinrichtung gebildet ist.

Auf der zur Justiereinrichtung gegenüberliegenden Schienenseite ist eine Einrichtung zum Querverstellen der Verteilerrinne vorgesehen. Beide Seiten sind mittels axialen Übertragungsmitteln, wie bspw. Stangen, miteinander verbunden.

Zur Abstimmung der Wege und Kräfte, um die Verteilerrinne zu justieren, ist vorgesehen, dass die Justiereinrichtung auf der Losseite und die Ausgleichseinrichtung auf der Festseite durch Längskraft -Übertragungsmittel miteinander verbunden sind.

Die Einrichtung zum Querverstellen der Verteilerrinne greift an den Armen des Hubträgers an und ist an der Hubvorrichtung abgestützt.

In der Zeichnung sind Ausführungsbeispiele der Erfindung dargestellt, die nachstehend näher erläutert werden.

Es zeigen:
- Fig. 1A: eine vereinfachte perspektivische Übersichtsdarstellung des auf einer Gießbühne verfahrbaren Verteilerrinnenwagens, ohne Ver- teilerrinne jedoch mit einer Wippe gezeichnet,
- Fig. 1 B: eine Draufsicht auf den Verteilerrinnenwagen mit der aufgelegten Verteilerrinne,
- Fig. 2: eine Seitenansicht des Verteilerrinnenwagens in der Pfeilrichtung, die in Fig. 1 angezeigt ist,
- Fig. 3: eine Ansicht gegen die Rückseite des Verteilerrinnenwagens mit eingesetzter Verteilerrinne, in Pfeilrichtung, die in Fig. 1 B einge- tragen ist,
- Fig. 4A: eine perspektivische Prinzipskizze eines für die hydraulischen Hubvorrichtungen verwendeten Hydraulik-Mengenteilers,
- Fig. 4B: dieselbe Darstellung wie Fig. 4A in der Ebene gezeichnet,
- Fig. 5: eine Draufsicht auf den mit den wesentlichen Merkmalen darge- stellten Verteilerrinnenwagen mit Verteilerrinne für das Ausrichten der an der Verteilerrinne nach unten sich erstreckenden Tauch- ausgüsse einer Zwei-Strang-Gießanlage,
- Fig. 6A: eine vereinfachte Ansicht des Verteilerrinnenwagens in Fahrtrich- tung mit einer Bewegungsachse für die Wippe,
- Fig. 6B: die zu Fig. 6A gehörende Draufsicht,
- Fig. 7A: eine perspektivische Darstellung der Lagerstellen auf der Wippe und auf der Festseite für die für die Verteilerrinne,
- Fig. 7B: eine (umgekehrt) perspektivische Darstellung wie Fig. 7A des Hubträgers und
- Fig. 8: eine Ansicht des Verteilerrinnenwagens in Fahrtrichtung mit einem Teilschnitt durch die Wippe mit Bewegungsachse.

Der Verteilerrinnenwagen (Fig. 1) ist mit Hubeinrichtungen 1 für eine Verteilerrinne 2 ausgestattet und auf einer Gießbühne 3 verfahrbar, wobei die Verteilerrinne 2 über einer Stranggießkokille 4 einer Stranggießmaschine 5, die unterhalb der Gießbühne 3 in ein Stützwalzengerüst mit Kühlkammer übergeht, für flüssige Gießmetalle, wie bspw. für flüssige Stahlwerkstoffe , auf einem Schienenpaar 6a, 6b verfahren und mit einem nach unten bis in die Stranggießkokille 4 und unter den Gießspiegel ragenden Tauchrohr gegenüber den Wänden der Stranggießkokille 4 eingestellt wird. Für die Abkühlung des in der Stranggießkokille 4 von außen nach innen erstarrenden Gießstrangs ist es von großer Bedeutung, dass das Tauchrohr ringsum einen gleichmäßigen Abstand zur Kokillenwandung einhält. Die Verteilerrinne 2 wird im dargestellten Ausführungsbeispiel mittels hydraulischen Hubvorrichtungen 1a, 1b auf einem Fahrrahmen 7 gehalten und zum Gießbeginn nach einer Vorwärmung auf die richtige Gießhöhe in die Stranggießkokille 4 abgesenkt und nach Abschluss des Stunden oder Tage dauernden Gießprozesses wieder angehoben.

Das Absenken, das Ausrichten (Justieren) und das wieder Anheben sind bei Verteilerrinnen mit elektromechanischen oder hydraulischen Hubwerken bisher aufgrund umfangreicher mechanischer und / oder hydraulischer Einrichtungen nur unzureichend vollzogen worden. Zudem können die im Betrieb auftretenden langzeitigen Verformungen der Verteilerrinne nicht genügend ausgeglichen werden. Es ist deshalb notwendig, dass der ein- oder beidseitig mit Fahrantrieben 8 und Laufrädern 8a ausgestattete und aus Längs- und Querträgem 7a, 7b gebildete Fahrrahmen 7 zwischen nur zwei Querträgern 7b nur einen einzigen Hubträger 9 für die Verteilerrinne 2 aufnimmt, der auf jeweils mittels paarweisen Armen 9a, 9b auf paarweise angeordneten, seitlichen Stützlagern 10a, 10b an den beiden Hubvorrichtungen 1a, 1b aufliegt, die jeweils auf den Längsträgern 7a, 7a des Fahrrahmens 7 angeordnet und befestigt sind.

Für den Hubträger 9 bestehen die Stützlager 10a, 10b an den Hubvorrichtungen 1a, 1b aus gleichachsigen Rollen 11a und 11b. Der Hubträger 9 bildet eine Losseite 14a (in Fig. 1 links) und eine Festseite 14b (in Fig. 1 rechts). Eine in Richtung der Längsträger 7a verlaufende Wippe 12 unterstützt die Verteilerrinne 2. Die Funktion der Wippe 12 ist weiter unten noch genauer beschrieben. Am Hubträger 9 sind außerdem Auflagerstellen 13a, 13b, 13c und 13d angebracht, auf denen die Verteilerrinne 2 aufgestützt ist. Wie noch zu den Fig. 7A und 7B zu erwähnen sein wird, ist die auf der Losseite 14a befindliche Wippe 12 mittels Druckfedern (Tellerfedern) im Hubträger 9 gelagert, die die Wippe 12 ohne Verteilerrinne 2 waagerecht halten und eine ausgleichende Lagerung 15 bilden. Bei einer eingesetzten Verteilerrinne 2 erfolgt der Stellungsausgleich automatisch. Außerdem durchdringt die Wippe 12 noch eine ebenfalls in anderem Zusammenhang zu erwähnende und genauer zu beschreibende Querachse 16 (Fig. 1A, 6A, 7B), die eine Bewegungsachse 38 bildet.

Der auf den Schienen 6a und 6b verfahrbare Verteilerrinnenwagen kann die Fahrantriebe 8 auf einer Seite aufweisen, wie in Fig. 1B gezeigt ist. Währenddem der Fahrrahmen 7, aus den Längsträgern 7a und den Querträgem 7b gebildet, bspw. eine Länge von 4000 mm aufweist, überragt die Verteilerrinne 2 mit einer Länge von ca. 8000 mm, falls, wie im Ausführungsbeispiel gezeigt, eine Zwei-Strang-Gießanlage 21 gegeben ist (Fig. 1B). Die Auflagerstellen 13a bis 13d auf dem Hubträger 9 können entweder mit blinden Lagerkörpern bestückt sein oder, falls eine Wägung der Verteilerrine 2 erfolgen soll, mit Kraftmessdosen 19 und bilden dann eine Wiegeeinrichtung 20 (Fig. 6B). Die während des Gießens über der Verteilerrinne 2 befindliche Gießpfanne 39 ist eingezeichnet. Zur Einstellung des seitlichen Abstandes des Tauchrohres (vgl. Fig. 8) zu den Wänden der Stranggießkokille, ist der Hubträger 9 auf den Rollen 11a und 11b auf der Festseite 14b gelagert und kann auf der Losseite 14a mittels einer Querverstelleinrichtung 25 in Gießrichtung justiert werden.

Währendem die Ansicht von rechts nach links (Fig. 1B) in Fig. 3 gezeichnet ist, zeigt Fig. 2 (Fig. 1B) die Ansicht von links nach rechts. In Fig. 2 sind zu dem auf der Gießbühne 3 mittels den Fahrantrieben 8 und den Laufrädern 8a in Fahrtrichtungen 8b verfahrbaren Verteilerrinnenwagen mitfahrende Bühnen 26 und darauf angeordnete Kabelarme 27 gezeigt. Die Kabelarme 27 umfassen Zuleitungen für die Elektrik und die im Betrieb erforderlichen Medien ( wie bspw. Hydraulikflüssigkeit, Schutzgase, Druckluft u. dgl.).

In Fig. 3 (Ansicht von links nach rechts in Fig. 1B) ist neben der hydraulischen Hubvorrichtung 1b die Verteilerrinne 2 gezeigt, außerdem sind an die Verteilerrinne 2 eine Überlaufschnauze 28 und eine Überlaufrinne 29 angeschlossen, wobei zusätzlich zu den Laufrädern 8a am Fahrrahmen 7 der angelenkte Fahrrahmen 7 für die Überlaufrinne 29 mittels eines Stützrades 30 auf einer der Schienen 6a oder 6b läuft.

Um nunmehr die nachteiligen, aufwändigen und umständlichen Gleichlaufregelungen bzw. -Steuerungen zu ersetzen, ist gemäß den Fig. 4A und 4B für die beiden nur vorhandenen hydraulischen Hubvorrichtungen 1a und 1b mit Zylindern 1c ein hydraulischer Mengenteiler 17 vorgesehen, der an eine Zuleitung 17a angeschlossen zunächst aus zwei Regelventilen 18a und 18b gebildet ist, wobei beide Regelventile 18a und 18b mittels eines geregelten Elektromagnetventils 18c geregelt werden. Der Erfolg der Regelung liegt bei etwa ± 2 %, was bei einem Hub von ca. 650 mm absolut 26 mm bedeutet und damit bei größerer Sicherheit und klarer Konzeption weitaus ökonomischer ist als herkömmliche Gleichlaufregelungen mit großem elektronischen und schaltungstechnischem Aufwand. Die Hubüberwachung kann durch zwei Weggeber 31 erfolgen und ist ausreichend hinsichtlich einer sicheren Wegerfassung im Zylinder 1c.

In Fig. 5 ist die Verteilerrinne 2 auf dem Fahrrahmen 7 mit den Längsträgern 7a und den Querträgem 7b, die auf den Schienen 6a und 6b verfahrbar sind, aufgelegt. Der Verteilerrinnenwagen bedient eine Zwei-Strang-Gießanlage 21, wobei die beiden Stränge durch die Mitte 36 (Strang 1), und die Mitte 37 (Strang 2), gekennzeichnet sind. Die Gießpfanne 39 (dort nicht gezeichnet) befindet sich über dem schützenden Gießkasten 35. Eine Justiereinrichtung 22 befindet sich auf der Festseite 14b. Die Querverstelleinrichtung 25 befindet sich auf der Losseite 14a. Die Justiereinrichtung 22 befindet sich somit bei einer Zwei-Strang-Gießanlage 21 auf einer Schienenseite 23 und ist an der Hubvorrichtung 1a befestigt. Diese Justiereinrichtung 22 wird insbesondere bei einer Zwei-Strang-Verteilerrinne 2 eingesetzt und dient zum Ausrichten des Tauchrohrs in der Mitte 37 des Gießstrangs 2, d.h. in der Stranggießkokille 4, um Lagerungstoleranzen und Rinnenverformungen auszugleichen. Ferner ist eine Ausgleichseinrichtung 32 in der Art ausgebildet, dass ein Stellbügel 34 am Hubträger 9 gelagert und an der Hubvorrichtung 1a abgestützt und mittels eines Schwenkzylinders 33 begrenzt verstellbar ist. Die Aufnahme der Wippe 12 erfolgt über die im Hubträger 9 befestigte Querachse 16. Der Stellbügel 34 ist mit dem Hubträger 9 verbunden. Der komplette Hubträger 9 kann somit verschwenkt werden und dadurch auch die Verteilerrinne 2, d.h. eine Übertragung erfolgt über die Losseite 14a (Wippe 12) und die Festseite 14b. Diese Nachstellung ist vorteilhaft für längere Zeit im Betrieb befindliche Verteilerrinnen, die etwa durch Verformungen der Ausmauerung ihre Lage beeinflussen. Die Querverstelleinrichtung 25 schiebt den Hubträger 9 quer zur Fahrtrichtung 8b hin und her. Diese Querverstelleinrichtung 25 ist auf der zur Justiereinrichtung 22 gegenüberliegenden Schienenseite 24 zum Querverstellen der Verteilerrinne 2 vorgesehen. Die Einrichtung 25 zum Querverstellen der Verteilerrinne greift an den Armen 9a und 9b des Hubträgers 9 an und ist an der Hubvorrichtung 9 abgestützt.

In Fig. 6A ist der die hydraulischen Hubvorrichtungen 1a, 1b verbindende Hubträger 9, der als Losseite 14a und als Festseite 14b ausgeführt ist, sichtbar und die Wippe 12, die quer zum Hubträger 9 eingelegt ist. Die Wippe 12 ist auf der Querachse 16 gelagert, die im Hubträger 9 befestigt ist. In Fig. 6B , die den Verteilerrinnenwagen ohne Verteilerrinne 2, Justiereinrichtung 22 und Querverstelleinrichtung 25 zeigt, sind neben den Losseiten 14a der hydraulischen Hubvorrichtungen 1a, 1b und neben den Festseiten 14b die Kraftmessdosen 19 gezeigt, die eine Wiegeeinrichtung 20 bilden, falls eine solche an dieser Stelle für zweckmäßig erachtet wird. Als Wiegeeinrichtung 20 kann aber auch der in den Zylindern 1c der hydraulischen Hubvorrichtungen 1a, 1b auftretende Flüssigkeitsdruck gemessen und im Weg einer Umrechnung auf das VerteilerrinnenGewicht geschlossen werden. In diesem Fall werden die Kraftmessdosen 19 durch Blindstücke gleicher Form und Abmessungen einfach ersetzt.

In den Fig. 7A und 7B ist der Hubträger 9 perspektivisch und einzeln ohne die ihn umgebenden Bauteile gezeigt. Auf der Festseite 14b und auf der Losseite 14a sind im Fall der Ausführung als Wiegeeinrichtung 20 die Kraftmessdosen 19 gezeigt. Die Wippe 12 ist in dem Hubträger 9 beweglich und auf eine federnde Lagerung 15 gestützt. Der aus zwei Seitenwänden und Querstreben gebildete Hubträger 9 weist die für diese federnde Lagerung 15 (die aus zwei Druckfedern oder aus Tellerfederpaketen bestehen kann) erforderliche winkelförmige Aussparung aus, die auch in Fig. 1A klar sichtbar ist. In Fig. 7B ist der Hubträger 9 mit der Wippe 12 von der entgegengesetzten Richtung her gezeichnet.

Fig. 8 zeigt den Verteilerrinnenwagen in Betriebsstellung mit einem Teilschnitt quer zur Fahrtrichtung. Auf der Gießbühne 3 ist der Verteilerrinnenwagen über die Fahrantriebe 8 in Position gebracht und gesichert. Nach Absenken der vorgewärmten Verteilerrinne 2 mit dem Tauchausguss, wird in der Mitte 37 des Strangs 2 abgesenkt. Mit zunehmender Betriebszeit dient die Wippe 12 zum Ausgleich der erwähnten Rinnenverformungen. Die Verstellung und damit ein nachträgliches Ausrichten der Verteilerrinne 2 erfolgen über die Querverstelleinrichtung 25 und die Justiereinrichtung 22.

Die Bewegungsachse 38 der Wippe 12 ist sichtbar. Eine gefüllte Gießpfanne 39 wird über den Gießkasten 35 gefahren und der Abguss kann beginnen.

Vom Verteilerrinnenwagen ist noch die mitfahrende Bühne 26 und ein Kabelarm 27 zu erkennen. Die Justiervorgänge können von der mitfahrenden Bühne 26 aus leicht an der nahen hydraulischen Hubvorrichtung 1a und der dortigen Querverstelleinrichtung 25 eingesehen werden.

### Bezugszeichenliste

- 1: Hubeinrichtung
- 1a: (hydraulische) Hubvorrichtung
- 1b: (hydraulische) Hubvorrichtung
- 1c: Zylinder
- 2: Verteilerrinne
- 3: Gießbühne
- 4: Stranggießkokille
- 5: Stranggießmaschine
- 6a: Schiene
- 6b: Schiene
- 7: Fahrrahmen
- 7a: Längsträger
- 7b: Querträger
- 8: Fahrantrieb
- 8a: Laufrad
- 8b: Fahrtrichtung
- 9: Hubträger
- 9a: Arm
- 9b: Arm
- 10a: Stützlager an der Hubvorrichtung
- 10b: Stützlager an der Hubvorrichtung
- 11a: Rolle
- 11b: Rolle
- 12: Wippe
- 13a: Auflagerstelle im Hubträger
- 13b: Auflagerstelle im Hubträger
- 13c: Auflagerstelle im Hubträger
- 13d: Auflagerstelle im Hubträger
- 14a: Losseite
- 14b: Festseite
- 15: ausgleichende Lagerung
- 16: Querachse
- 17: hydraulischer Mengenteiler
- 17a: Zuleitung
- 18a: elektromagnetisches Regelventil
- 18b: elektromagnetisches Regelventil
- 18c: geregeltes Elektromagnetventil
- 19: Kraftmessdose
- 20: Wiegeeinrichtung
- 21: Zwei-Strang-Gießanlage
- 22: Justiereinrichtung
- 23: (linke) Schienenseite
- 24: (rechte) Schienenseite
- 25: Querverstelleinrichtung
- 26: mitfahrende Bühne
- 27: Kabelarm
- 28: Überlaufschnauze
- 29: Überlaufrinne
- 30: Stützrad für die Überlaufrinne
- 31: Weggeber
- 32: Ausgleichseinrichtung
- 33: Schwenkzylinder
- 34: Stellbügel
- 35: Gießkasten
- 36: Mitte Gießstrang 1
- 37: Mitte Gießstrang 2
- 38: Bewegungsachse für Wippe
- 39: Gießpfanne

## Patentansprüche

1. Verteilerrinnenwagen mit einer Hubeinrichtung (1) für eine Verteilerrinne (2), der auf einer Giessbühne (3), wobei der Verteilerrinnenwagen über einer Stranggiesskokille (4) einer Stranggiessmaschine (5) für flüssige Giessmetalle, wie bspw. für flüssige Stahlwerkstoffe, auf einem Schienenpaar (6a, 6b) verfahrbar und einstellbar ist, insbesondere für Mehrstranggiess-Anlagen, wobei die Verteilerrinne (2) mittels geregelten elektromechanischen oder hydraulischen Hubvorrichtungen (1a, 1b) auf einem Fahrrahmen (7) heb und senkbar aufgestützt ist,
**dadurch gekennzeichnet,**
**dass** der ein- oder beidseitig mit Fahrantrieben (8) ausgestattete und aus jeweils gleich langen Längs- und Querträgem (7a, 7b) gebildete Fahrrahmen (7) zwischen zwei Querträgern (7b) nur einen einzigen Hubträger (9) für die Verteilerrinne (2) aufnimmt, der jeweils mittels paarweisen Armen (9a, 9b) auf paarweise angeordneten, seitlichen Stützlagern (10a, 10b) an nur zwei Hubvorrichtungen (1a, 1b) aufliegt, die jeweils auf den Längsträgern (7a, 7a) des Fahrrahmens (7) angeordnet und befestigt sind,

2. Verteilerrinnenwagen nach Anspruch 1,
**dadurch gekennzeichnet,**
**dass** die Stützlager (10a, 10b) an den Hubvorrichtungen (1a, 1b) aus gleichachsigen Rollen (11a, 11b) bestehen.

3. Verteilerrinnenwagen nach Anspruch 1 oder 2,
**dadurch gekennzeichnet,**
**dass** an den beiden, aus hydraulischen Kolben-Zylinder-Antrieben bestehenden Hubvorrichtungen (1a, 1b) jeweils an dem Zylindergehäuse (1c) die Stützlager (10a, 10b) vorgesehen sind.

4. Verteilerrinnenwagen nach Anspruch 1 oder 2,
**dadurch gekennzeichnet,**
**dass** eine im Hubträger (9) längs verlaufende Wippe (12) für die Verteilerrinne (2) in dem quer verlaufenden Hubträger (9) eine Losseite (14a) bildet und dass der Hubträger (9) symmetrisch paarweise Auflagerstellen (13a-13d) für die Verteilerrinne (2) aufweist.

5. Verteilerrinnenwagen nach Anspruch 4,
**dadurch gekennzeichnet,**
**dass** die im Hubträger (9) auf der Losseite (14a) aufliegende Wippe (12) beidendig über eine federnde Lagerung (15) im Hubträger (9) aufgestützt ist.

6. Verteilerrinnenwagen nach einem der Ansprüche 4 oder 5,
**dadurch gekennzeichnet,**
**dass** die Wippe (12) um eine parallel zu den Querträgern (7b, 7b) verlaufende Querachse (16) auf einer Losseite (14a) im Hubträger (9) schwenkbar ist.

7. Verkeileninnenwagen nach Anspruch 1 oder 3,
**dadurch gekennzeichnet,**
**dass** die zwei hydraulischen Hubvorrichtungen (1a, 1b) anstelle einer hydraulischen Gleichlaufregelung bzw. -Steuerung mit einem hydraulischen Mengenteiler (17) in einer gemeinsamen Zuleitung 17a verbunden sind.

8. Verteilerrinnenwagen nach Anspruch 7,
**dadurch gekennzeichnet,**
**dass** der Mengenteiler (17) aus elektromagnetisch gesteuerten Ventilen (18a, 18b) besteht.

9. Verteilerrinnenwagen nach Anspruch 4,
**dadurch gekennzeichnet, dass** die Auflagerstellen (13a bis 13d) am Hubträger (9) für die Verteilerrinne (2) mit definierter Lasteinleitung mittels Kraftmessdosen (19) als Wiegeeinrichtung (20) dienen.

10. Verteilerrinnenwagen nach Anspruch 4,
**dadurch gekennzeichnet,**
**dass** als Wiegeeinrichtung (20) der in den Zylindern (1c) der hydraulischen Hubvorrichtungen (1a, 1b) auftretende Druck gemessen und über eine Umrechnung das Verteilerrinnengewicht bestimmbar ist.

11. Verteilerrinnenwagen nach Anspruch 1 oder 4,
**dadurch gekennzeichnet,**
**dass** eine an dem Hubträger (9) auf einer Festseite (14b) befestigte und auf einer Schienenseite (23) vorgesehene Justiereinrichtung (22) gebildet ist.

12. Verteilerrinnenwagen nach Anspruch 11,
**dadurch gekennzeichnet,**
**dass** auf der zur Justiereinrichtung (22) gegenüberliegenden Schienenseite (24) eine Einrichtung (25) zum Querverstellen der Verteilerrinne (2) vorgesehen ist.

13. Verteilerrinnenwagen nach einem der Ansprüche, 11 oder 12,
**dadurch gekennzeichnet,**
**dass** die Justiereinrichtung (22) auf der Losseite (14a) und die Ausgleichseinrichtung (32) auf der Festseite (14b) durch Längskraft-Übertragungsmittel miteinander verbunden sind.

14. Verteilerrinnenwagen nach Anspruch 12,
**dadurch gekennzeichnet,**
**dass** die Einrichtung (25) zum Querverstellen der Verteilerrinne (2) an den Armen (9a, 9b) des Hubträgers (9) angreift und an der Hubvorrichtung (1a; 1b) abgestützt ist.

## Claims

1. Tundish carriage with a lifting device (1) for a tundish (2), wherein the tundish carriage is movable and adjustable on a rail pair (6a, 6b) on a casting platform (3) over a continuous casting mould (4) of a continuous casting machine (5) for liquid casting metals such as, for example, liquid steel materials, particularly for multiple continuous casting plants, wherein the tundish (2) is supported in raisable and lowerable manner on a chassis (7) by means of regulated electromechanical or hydraulic lifting devices (1a, 1b), **characterised in that** the chassis (7), which is equipped on one side or both sides with displacement drives (8) and formed from longitudinal and transverse beams (7a, 7b) respectively of equal lengths, receives between two transverse beams (7b) only a single lifting support (9) for the tundish (2), which rests by means of paired arms (9a, 9b) on lateral support bearings (10a, 10b), which are arranged in pairs, at only two lifting devices (1a, 1b), which are respectively arranged and fastened on the longitudinal beams (7a, 7a) of the chassis (7).

2. Tundish carriage according to claim 1, **characterised in that** the support bearings (10a, 10b) at the lifting devices (1a, 1b) consist of coaxial rollers (11a, 11b).

3. Tundish carriage according to claim 1 or 2, **characterised in that** the support bearings (10a, 10b) are provided at the two lifting devices (1a, 1b), which consist of hydraulic piston-cylinder drives, respectively at the cylinder housing (1c).

4. Tundish carriage according to claim 1 or 2, **characterised in that** a rocker (12), which extends longitudinally in the lifting support (9), for the tundish (2) forms a movable side (14a) in the transversely extending lifting support (9) and that the lifting support (9) has support points (13a-13d), which are symmetrical in pairs, for the tundish (2).

5. Tundish carriage according to claim 4, **characterised in that** the rocker (12) resting in the lifting support (9) on the movable side (14a) is supported at both ends in the lifting support (9) by way of a resilient mounting (15).

6. Tundish carriage according to one of claims 4 and 5, **characterised in that** the rocker (12) is pivotable about a transverse axis (16), which extends parallel to the transverse beams (7b, 7b), on a movable side (14a) in the lifting support (9).

7. Tundish carriage according to claim 1 or 3, **characterised in that** two hydraulic lifting devices (1a, 1b) are - instead of a hydraulic synchronisation regulating or control means - connectible by a hydraulic flow divider (17) into a common feed duct (17a).

8. Tundish carriage according to claim 7, **characterised in that** the flow divider (17) consists of electromagnetically controlled valves (18a, 18b).

9. Tundish carriage according to claim 4, **characterised in that** the support points (13a to 13d) at the lifting support (9) for the tundish (2) serve, with defined load introduction by means of force measuring cells (19), as a weighing device (20).

10. Tundish carriage according to claim 4, **characterised in that** as weighing device (20) the pressure arising in the cylinders (1c) of the hydraulic lifting devices (1a, 1b) is measured and the tundish weight is determinable by way of a conversion.

11. Tundish carriage according to claim 1 or 4, **characterised in that** an adjusting device (22) fastened on a fixed side (14b) and provided on a rail side (23) is formed at the lifting support (9).

12. Tundish carriage according to claim 11, **characterised in that** a device (25) for transverse adjustment of the tundish (2) is provided on the rail side (24) opposite to the adjusting device (22).

13. Tundish carriage according to one of claims 11 and 12, **characterised in that** the adjusting device (22) on the movable side (14a) and the compensating device (32) on the fixed side (14b) are connected together by thrust transmission means.

14. Tundish carriage according to claim 12, **characterised in that** the device (25) for transverse adjustment of the tundish (2) engages the arms (9a, 9b) of the lifting support (9) and is supported at the lifting device (1a; 1b).

## Revendications

1. Chariot distributeur présentant un dispositif de levage (1) pour un canal de distribution (2) qui peut être déplacé et réglé sur une plate-forme de coulée (3) sur une paire de rails (6a, 6b), le chariot distributeur étant prévu au-dessus d'une lingotière de coulée continue (4) d'une machine de coulée continue (5) pour des métaux coulés liquides, tels que par exemple des matériaux en acier liquides, en particulier pour des installations de coulée continue multiples, le canal de distribution (2) étant supporté de manière à pouvoir être levé et abaissé au moyen de dispositifs de levage (1a, 1b) régulés de manière électromécanique ou hydraulique sur un cadre de déplacement (7), **caractérisé**
**en ce que** le cadre de déplacement (7) équipé d'un ou des deux côtés de dispositifs d'entraînement (8) et formé de supports longitudinaux et transversaux (7a, 7b) à chaque fois de longueur identique, ne reprend, entre les deux supports transversaux (7b) qu'un seul support de levage (9) pour le canal de distribution (2) qui se place à chaque fois au moyen de bras disposés par paire (9a, 9b) sur des paliers support (10a, 10b) latéraux disposés par paire sur seulement deux dispositifs de levage (1a, 1b), qui sont à chaque fois disposés et fixés sur les supports longitudinaux (7a, 7a) du cadre de déplacement (7).

2. Chariot distributeur selon la revendication 1, **caractérisé en ce que** les paliers support (10a, 10b) sur les dispositifs de levage (1a, 1b) sont constitués par des rouleaux (11a, 11b) à axe identique.

3. Chariot distributeur selon la revendication 1 ou 2, **caractérisé en ce que** les paliers support (10a, 10b) sont prévus sur les deux dispositifs de levage (1a, 1b) constitués par des dispositifs d'entraînement à piston-cylindre hydrauliques, à chaque fois sur le bâti (1c) du cylindre.

4. Chariot distributeur selon la revendication 1 ou 2, **caractérisé en ce qu'**une bascule (12) s'étendant longitudinalement dans un support de levage (9) forme un côté détachable (14a) pour le canal de distribution (2) dans le support de levage (9) s'étendant transversalement et **en ce que** le support de levage (9) présente des positions de butée (13a-13d) symétriques par paire pour le chariot de distribution (2).

5. Chariot de distribution selon la revendication 4, **caractérisé en ce que** la bascule (12) se plaçant dans le support de levage (9) sur le côté détachable (14a) est supportée aux deux extrémités par un logement (15) à ressort dans le support de levage (9).

6. Chariot distributeur selon l'une quelconque des revendications 4 ou 5, **caractérisé**
**en ce que** la bascule (12) peut être pivotée autour d'un axe transversal (16) s'étendant parallèlement aux supports transversaux (7b, 7b) sur un côté détachable (14a) dans le support de levage (9).

7. Chariot distributeur selon la revendication 1 ou 3, **caractérisé en ce que** les deux dispositifs de levage hydrauliques (1a, 1b), au lieu d'être reliés à une régulation ou une commande parallèle hydraulique, sont reliés à un répartiteur hydraulique de quantités (17) dans une conduite commune (17a).

8. Chariot distributeur selon la revendication 7, **caractérisé en ce que** le répartiteur de quantités (17) est constitué par des soupapes (18a, 18b) commandées électromagnétiquement.

9. Chariot de distribution selon la revendication 4, **caractérisé en ce que** les positions de butée (13a à 13d) sur le support de levage (9) servent de dispositif de pesée (20) pour le chariot de distribution (2) avec une introduction définie de charge au moyen de boîtiers de mesure de la force (19).

10. Chariot distributeur selon la revendication 4, **caractérisé en ce que,** en tant que dispositif de pesage (20), la pression exercée dans les cylindres (1c) des dispositifs de levage hydrauliques (1a, 1b) est mesurée et le poids du canal de distribution peut être déterminé par calcul.

11. Chariot distributeur selon la revendication 1 ou 4, **caractérisé en ce qu'**un dispositif d'ajustement (22) fixé sur le support de levage (9) sur un côté fixe (14b) et prévu sur un côté de rail (23) est formé.

12. Chariot distributeur selon la revendication 11, **caractérisé en ce qu'**un dispositif (25) pour le réglage transversal du canal de distribution (2) est prévu sur le côté du rail (24) opposé au dispositif d'ajustement (22).

13. Chariot distributeur selon l'une quelconque des revendications 11 ou 12, **caractérisé**
**en ce que** le dispositif d'ajustement (22) sur le côté détachable (14a) et le dispositif de compensation (32) sur le côté fixe (14b) sont reliés l'un à l'autre par des moyens de transmission de la force longitudinale.

14. Chariot distributeur selon la revendication 12, **caractérisé en ce que** le dispositif (25) pour le réglage transversal du canal de distribution (2) s'agrippe aux bras (9a, 9b) du support de levage (9) et est appuyé sur le dispositif de levage (1a ; 1b).
